# EUROPÄISCHE PATENTSCHRIFT

(11) **EP 1 184 632 B1**
(45) Veröffentlichungstag und Bekanntmachung des Hinweises auf die Patenterteilung: **04.10.2006**
(21) Anmeldenummer: 01121020.0
(22) Anmeldetag: 31.08.2001
(51) Int. Cl.: F25D 3/10, B65D 88/74

(54) **Behälter mit einem Kühlmodul**
Container with a cooling module
Conteneur avec un module de refroidissement

(30) Priorität: 01.09.2000 DE 10043508
(43) Veröffentlichungstag der Anmeldung: 06.03.2002
(73) Patentinhaber: Linde AG, 65189 Wiesbaden (DE)
(72) Erfinder: Glenk, Hans Georg, 82178 Puchheim (DE)
(74) Vertreter: Zahn, Christoph

(56) Entgegenhaltungen:
- EP-A- 1 106 942
- WO-A-00/18225
- WO-A-01/09557
- DE-A- 2 352 582
- DE-A- 19 840 262
- GB-A- 2 054 115
- US-A- 2 890 123
- US-A- 3 959 982
- US-A- 5 924 302

## Beschreibung

Die Erfindung betrifft einen Behälter gemäß dem Oberbegriff des Anspruchs 1. Ein solcher Behälter ist aus DE 2 352 582 bekannt.

Bekannt sind Kafthaftungseinrichtungen zur Lagerung und zum Transport von Kühlgut, in denen verflüssigte Gase als Kühlmittel eingesetzt werden. Dabei ist es üblich das flüssige Gas am oberen Ende eines zu kühlenden Behälters in ein schubladenähnliches Reservoir einzubringen. Bekanntermaßen wird dabei Kälte über die Trennwand des Reservoirs an das Kühlgut im Kühlraum abgegeben, sowie verdampftes Kältemittel zur weiteren Produktkühlung in den Kühlraum geleitet. Bei dieser Anordnung treten jedoch Nachteile auf: Zum einen ist es erforderlich aufwändige Vorkehrungen zur Verhinderung des Eindringens von flüssigem Kältemittel in den Kühlraum zu treffen, da dadurch das Kühlgut geschädigt werden kann. Zum anderen ist der Wärmeübergang durch die Trennwand aufgrund der begrenzten Fläche, die die Unterseite eines bekannten, schubladenähnlichen Reservoirs bietet, für verschiedene Anwendungen unbefriedigend, beispielsweise wenn auf eine rasche Abkühlung von eingebrachtem Kühlgut oder eine besonders gleichmäßige Temperaturverteilung Wert gelegt wird.

Der Begriff Kühlen wird hierbei und im folgenden für Abkühlen und Kalthalten im Bereich von Plusgraden und von Minusgraden verwendet.

Der vorliegenden Erfindung liegt die Aufgabe zugrunde, eine Vorrichtung zur produktschonenden und an die Bedürfnisse des Kühlguts angepaßte Kühlung zur Verfügung zu stellen, die unabhängig von einer Energieversorgung betrieben werden kann, und daher zum Transport und zur Lagerung von Kühlgut besonders geeignet ist.

Diese Aufgabe wird erfindungsgemäß dadurch gelöst, dass der Behälter die im Anspruch 1 definierten Merkmale enthält. Beispielsweise ist die hohle Wandung als hohles U-Profil ausgeführt, das mit flüssigem Kühlmittel befüllt ist. Mit dieser Ausgestaltung steht eine große Oberfläche zur Verfügung, über die ein Wärmetausch stattfindet. Die Kälteleistung des eingesetzten Kühlmittels kann damit optimal genutzt weden.

Bevorzugt weist das Kühlmodul Mittel zur Abgabe von Kühlmitteldampf an den Innenraum des Behälters auf. Durch Kontakt mit dem Kühlmitteldampf wird das Kühlgut vorteilhaft gleichmäßig gekühlt.

Erfindungsgemäß ist das Kühlmodul höhenverstellbar im Bereich der Seitenwände des Behälters angebracht. Dadurch ergibt sich der Vorteil, dass beispielsweise die Temperaturverteilung in gewissen Grenzen auf die Verteilung der Beladung mit Kühlgut im Behälter eingestellt werden kann.

Nach einer Weiterbildung der Erfindung ist das Kühlmodul mit Führungsschienen entlang der Seitenwände des Behälters horizontal verschiebbar ausgeführt. Diese Ausgestaltung ermöglicht ein einfaches Auswechseln eines Kühlmoduls, sowie ein Ausfahren des Kühlmoduls aus dem Behälter, beispielsweise zu Reinigungszwecken.

Gemäß einer Ausführungsform, die nicht zur Erfindung gehört, ist das Kühlmodul im Bereich der Seitenwände des Behälters in die Behälterwände integriert Dies hat den Vorteil, besonders platzsparend zu sein. Bevorzugt ist die Behälterwand zur Umgebung hin gut isoliert. Besonders bevorzugt ist eine Vakuumisolierung.

Vorteilhafterweise ist der Innenraum des Behälters durch mindestens eine horizontale Trennschicht in mindestens zwei Bereiche unterteilt. Besonders vorteilhaft ist das Kühlmodul so ausgestaltet, dass in den verschiedenen Bereichen unterschiedliche Temperaturen herrschen. Beispielsweise befindet sich das Kühlmodul entlang der oberen Hälfte der Seitenwände des Behälters, wobei auf der Höhe des unteren Endes des Kühlmoduls eine horizontale Trennwand angebracht ist. Damit stehen zwei Lagerbereiche für Kühlgut zur Verfügung, ein unterer wärmere Bereich und ein oberer kälterer Bereich. Dies ist besonders zum Lagem oder zum Transport von unterschiedlichen Arten an Kühlgut in einem Behälter von Vorteil.

Zweckmäßigerweise ist mindestens ein Mittel zur Zufuhr von Kühlmittel vorgesehen, insbesondere ist dieses Mittel im Bereich der Seitenwände des Behälters vorgesehen.

Besonders zweckmäßig ist das Mittel zur Zufuhr von Kühlmittel mit einer Quelle für Kühlmittel verbindbar.

Gemäß einer besonders bevorzugten Ausführungsform der Erfindung sind als Kühlmittel verflüssigte Gase, insbesondere flüssiger Stickstoff, vorgesehen. Mit Vorteil ist auch Kohlendioxid, insbesondere flüssiges Kohlendioxid, als Kühlmittel verwendbar.

Zweckmäßigerweise weist der Behälter eine Isolierung auf, die den Behälter thermisch von der Umgebungstemperatur abschirmt.

Mit Vorteil ist der Behälter so ausgeführt, dass er zum Transport und /oder zur Lagerung von Kühlgut, insbesondere von zu kühlenden Lebensmitteln, geeignet ist. Zweckmäßigerweise sind lebensmittelverträgliche Werkstoffe, wie zum Beispiel Edelstahl, vorgesehen.

Die Erfindung bietet eine ganze Reihe von Vorteilen:

Im Gegensatz zu herkömmlichen Einrichtungen zur Temperaturhaltung von Lebensmitteln wird mit der Erfindung eine produktschonende und an die Bedürfnisse des Kühlguts angepaßte Kühleinrichtung zur Verfügung gestellt. Die Durchströmung des Behälters mit kaltem Gas sorgt unter anderem für eine homogene Temperaturverteilung im Kühlgut. Das Kühlgut kann unabhängig von der Position im Innenraum des Behälters gleichmäßig gekühlt werden. Die gute Dosierbarkeit des eingesetzten Flüssiggases trägt maßgeblich dazu bei, daß der Kühlmitteleinsatz sinnvoll minimiert werden kann. Darüber hinaus ermöglicht der erfindungsgemäße Behälter aufgrund der großen Oberfläche des Kühlmoduls einen sehr guten Wärmeübergang und eine gleichmäßige Temperaturverteilung, sowie eine effiziente Nutzung der bereitgestellten Kälteleistung. Des weiteren stellt die Möglichkeit der Aufteilung des Innenraums des Behälters in verschiedene Kühlbereiche einen großen Vorteil für die Lagerung von unterschiedlichem Kühlgut in einem Behälter dar.

Die erfindungsgemäße Vorrichtung eignet sich außerdem hervorragend zur Transportkühlung. Sie ist unabhängig von einer permanenten Energieversorgung in der Kalthaltungsphase zu betreiben. Darüber hinaus ist der Aufbau der Vorrichtung aus wenigen Komponenten einfach und robust gewählt, was den Anforderungen an einen Transportcontainer im Hinblick auf Transportgewicht und Haltbarkeit entgegenkommt.

Im folgenden soll die Erfindung anhand von in den Figuren schematisch dargestellten Ausführungsbeispielen näher erläutert werden.

Figur 1 zeigt einen erfindungsgemäßen Behälter (1) mit einem Kühlmodul (2), das eine Zuführung (3) für Kühlmittel und ein Mittel (4) zur Abgabe von Kühlmitteldampf ins Innere des Behälters (1) aufweist.

Figur 2 zeigt einen erfindungsgemäßen Behälter (1) mit einem Kühlmodul (2), das mehrere Mittel (4) zur Abgabe von Kühlmitteldampf ins Innere des Behälters (1) aufweist. Durch diese Anordnung wird eine gleichmäßige Verteilung des gasförmigen Kühlmittels im Behälter (1) erreicht. Des weiteren zeigt Figur 2 eine horizontale Trennwand (5), die als Isolierplatte oder als eutektische Platte ausgebildet ist. Beispielsweise wird der Behälter so ausgeführt, dass im Bereich oberhalb der Trennwand (5) eine Temperatur von +1°C bis +3°C und im Bereich unterhalb der Trennwand (5) eine Temperatur von +5°C bis +7°C herrscht.

Figur 3 zeigt eine Ausführungsform des Behälters (1), die nicht zur Erfindung gehört, in dessen Seitenwände ein Kühlmodul (2) integriert ist. Darüber hinaus weisen die Seitenwände eine Isolierung (7) auf.

## Patentansprüche

1. Behälter (1) mit mindestens einem Kühlmodul (2), das Mittel zur Aufnahme eines Kühlmittels aufweist, wobei das Kühlmodul (2) als zumindest teilweise im Bereich der Seitenwände des Behälters (1) angebrachte hohle Wandung ausgeführt ist, wobei die hohle Wandung zur Aufnahme von Kühlmittel vorgesehen ist, **dadurch gekennzeichnet, dass** das Kühlmodul (2) höhenverstellbar im Bereich der Seitenwände des Behälters (1) angebracht ist.

2. Behälter (1) nach Anspruch 1, **dadurch gekennzeichnet, dass** das Kühlmodul (2) Mittel (4) zur Abgabe von Kühlmitteldampf an den Innenraum des Behälters (1) aufweist.

3. Behälter (1) nach einem der Ansprüche 1 oder 2, **dadurch gekennzeichnet, dass** das Kühlmodul (2) mit Führungsschienen entlang der Seitenwände des Behälters (1)horizontal verschiebbar ausgeführt ist.

4. Behälter (1) nach einem der Ansprüche 1 bis 3, **dadurch gekennzeichnet, dass** der Innenraum des Behälters (1) durch mindestens eine horizontale Trennschicht (5) in mindestens zwei Bereiche unterteilt ist.

5. Behälter (1) nach Anspruch 4, **dadurch gekennzeichnet, dass** das Kühlmodul (2) so ausgestaltet ist, dass in den verschiedenen Bereichen unterschiedliche Temperaturen herrschen.

6. Behälter (1) nach einem der Ansprüche 1 bis 5, **dadurch gekennzeichnet, dass** mindestens ein Mittel (3) zur Zufuhr von Kühlmittel vorgesehen ist, insbesondere dass dieses Mittel (3) im Bereich der Seitenwände des Behälters (1) vorgesehen ist.

7. Behälter (1) nach Anspruch 6, **dadurch gekennzeichnet, dass** das Mittel (4) zur Zufuhr von Kühlmittel mit einer Quelle für Kühlmittel verbindbar ist.

8. Behälter (1) nach einem der Ansprüche 1 bis 7, **dadurch gekennzeichnet, dass** als Kühlmittel verflüssigte Gase, insbesondere flüssiger Stickstoff, vorgesehen sind.

9. Behälter (1) nach einem der Ansprüche 1 bis 8, **dadurch gekennzeichnet, dass** der Behälter (1) eine Isolierung (7) aufweist.

10. Behälter (1) nach einem derAnsprüche 1 bis 9, **dadurch gekennzeichnet, dass** der Behälter (1) so ausgeführt ist, dass er zum Transport und/oder zur Lagerung von Kühlgut, insbesondere von zu kühlenden Lebensmitteln, geeignet ist.

## Claims

1. Container (1) with at least one cooling module (2), which has means for receiving a coolant, the cooling module (2) being configured as a hollow wall provided at least partially in the region of the side walls of the container (1), the hollow wall being intended for receiving coolant, **characterized in that** the cooling module (2) is provided in the region of the side walls of the container (1) in such a way that it can be adjusted in height.

2. Container (1) according to Claim 1, **characterized in that** the cooling module (2) has means (4) for emitting coolant vapour to the interior space of the container (1).

3. Container (1) according to either of Claims 1 and 2, **characterized in that** the cooling module (2) is configured in a horizontally displaceable manner with guide rails along the side walls of the container (1).

4. Container (1) according to one of Claims 1 to 3, **characterized in that** the interior space of the container (1) is subdivided into at least two regions by at least one horizontal separating layer (5).

5. Container (1) according to Claim 4, **characterized in that** the cooling module (2) is designed in such a way that different temperatures prevail in the different regions.

6. Container (1) according to one of Claims 1 to 5, **characterized in that** at least one means (3) for supplying coolant is provided, in particular **in that** this means (3) is provided in the region of the side walls of the container (1).

7. Container (1) according to Claim 6, **characterized in that** the means (4) for supplying coolant can be connected to a source for coolant.

8. Container (1) according to one of Claims 1 to 7, **characterized in that** liquefied gases, in particular liquid nitrogen, are provided as coolants.

9. Container (1) according to one of Claims 1 to 8, **characterized in that** the container (1) has an insulation (7).

10. Container (1) according to one of Claims 1 to 9, **characterized in that** the container (1) is configured in such a way that it is suitable for transporting and/or storing chilled products, in particular foods that are to be chilled.

## Revendications

1. Conteneur (1) équipé d'au moins un module de refroidissement (2) comportant des moyens de réception d'un réfrigérant, le module de refroidissement (2) étant réalisé sous la forme d'au moins une paroi creuse installée du moins partiellement au niveau des parois latérales du conteneur (1), la paroi creuse étant destinée à recevoir du réfrigérant, **caractérisé en ce que** le module de refroidissement (2) est installé de manière à pouvoir être réglé en hauteur au niveau des parois latérales du conteneur (1).

2. Conteneur (1) selon la revendication 1, **caractérisé en ce que** le module de refroidissement (2) comporte des moyens (4) de distribution de vapeur de réfrigérant dans l'espace intérieur du conteneur (1).

3. Conteneur (1) selon l'une quelconque des revendications 1 ou 2, **caractérisé en ce que** le module de refroidissement (2) est réalisé de manière à être mobile horizontalement à l'aide de rails de guidage le long des parois latérales du conteneur (1).

4. Conteneur (1) selon l'une quelconque des revendications 1 à 3, **caractérisé en ce que** l'espace intérieur du conteneur (1) est subdivisé en au moins deux zones par au moins une couche séparatrice horizontale (5).

5. Conteneur (1) selon la revendication 4, **caractérisé en ce que** le module de refroidissement (2) est conçu de manière à ce que différentes températures règnent dans les différentes zones.

6. Conteneur (1) selon l'une quelconque des revendications 1 à 5, **caractérisé en ce qu'**il est prévu au moins un moyen (3) d'apport de réfrigérant et notamment que ce moyen (3) est prévu au niveau des parois latérales du conteneur (1).

7. Conteneur (1) selon la revendication 6, **caractérisé en ce que** le moyen (4) d'apport de réfrigérant peut être relié à une source de réfrigérant.

8. Conteneur (1) selon l'une quelconque des revendications 1 à 7, **caractérisé en ce qu'**il est prévu comme réfrigérant des gaz liquéfiés, notamment de l'azote liquide.

9. Conteneur (1) selon l'une quelconque des revendications 1 à 8, **caractérisé en ce** le conteneur (1) comporte une isolation (7).

10. Conteneur (1) selon l'une quelconque des revendications 1 à 9, **caractérisé en ce que** le conteneur (1) est réalisé de manière à être adapté pour le transport et/ou le stockage de produits réfrigérés, notamment de produits alimentaires à réfrigérer.
